# EUROPÄISCHE PATENTSCHRIFT

(11) **EP 0 990 590 B1**
(45) Veröffentlichungstag und Bekanntmachung des Hinweises auf die Patenterteilung: **06.12.2000**
(21) Anmeldenummer: 98118633.1
(22) Anmeldetag: 02.10.1998
(51) Int. Cl.: B65D 17/50

(54) **Dose**
Can
Boîte

(43) Veröffentlichungstag der Anmeldung: 05.04.2000
(73) Patentinhaber: Union Deutsche Lebensmittelwerke GmbH, 20355 Hamburg (DE)
(72) Erfinder: Gaile, Ralf, Union Deutsche Lebensmittelwerke GMBH, 27472 Cuxhaven (DE)
(74) Vertreter: Fleck, Thomas, Dr. Dipl.-Chem.

(56) Entgegenhaltungen:
- EP-B- 0 321 394
- CH-A- 551 318
- DE-A- 3 910 820
- FR-A- 2 639 561
- US-A- 4 544 080

## Beschreibung

Die Erfindung betrifft eine sterilisationsfähige Dose nach dem Oberbegriff des Hauptanspruchs.

Derartige Dosen oder Behälter sind beispielsweise aus der EP-B-0 321 394 bekannt geworden, die auch auf weitere Patentanmeldungen und Patentschriften hinweist. Sämtliche vorbekannten Dosen und Behälter weisen jedoch verschiedene Nachteile auf, die vom Verbraucher als unfreundlich empfunden werden. So wird beim Öffnen der Dose durch den Verbraucher aufgrund des immanent vorhandenen Sprungfedereffektes und der Eigensteifigkeit der Aluminiumfolie ein Teil des Inhalts verspritzt, wodurch Verschmutzungen hervorgerufen werden. Die hierzu eingesetzten Aluminiumfolien sind relativ dick, da sie den thermischen und mechanischen Belastungen während des Herstellungsverfahrens standhalten müssen. Außerdem machen sich hohe Anreiß-, Weiterreiß- und Abreißkräfte bei den Dosen und Behältern des Standes der Technik bemerkbar, die anfangs im Bereich von 35 bis 60 N und zum Schluß immer noch 12 bis 16 N betragen können, was vom Publikum, insbesondere älteren Leuten, als beschwerlich empfunden wird.

Ferner zeigt die DE-A-39 10 820 eine sterilisationsfähige Dose mit mehreren Lagen, deren oberste aus Polyester besteht. Für die einzelnen Lagen sind breite Wertebereiche für die jeweilige Dicke angegeben. Bei einer peelfähigen Versiegelung soll eine hohe Dichtigkeit ermöglicht werden, wobei jedoch auf einen Haltering verzichtet wird.

Der vorliegenden Erfindung liegt deshalb die Aufgabe zugrunde, die eingangs genannte sterilisationsfähige Dose derart weiterzuentwickeln, daß sie die geschilderten Nachteile sicher vermeidet, d.h. insbesondere ein Verspritzen des Inhalts beim Öffnen der Dose verhindert und moderate Anreiß-, Weiterreiß- und Abreißkräfte zur Verfügung stellt. Ein weiteres Ziel ist es natürlich, das Herstellungsverfahren hierdurch nicht unnötig kompliziert und unwirtschaftlich werden zu lassen.

Diese Aufgabe und das Ziel werden in überraschender Weise durch die Dose gemäß Anspruch 1 gelöst.

Versuche mit der erfindungsgemäßen Dose haben ergeben, daß diese für den Transport und die Lagerung, auch in Form von Stapeln, ausreichend stabil ist, jedoch ein Verspritzen des Inhalts beim Öffnen derselben aufgrund der gewählten Dicke und Materialverhältnisse der beiden Lagen nicht mehr auftritt, da ihre Eigensteifigkeit wesentlich geringer ist. Außerdem sind gleichzeitig sämtliche Kräfte beim Öffnen und Abreißen der Deckelfolie erheblich reduziert worden, so daß sie vom Verbraucher als angenehm empfunden werden. Erfindungsgemäße Anreißkräfte betragen < 25 N, wobei die Weiter- und Abreißkraft geringer < 10 N liegt.

Ein erfindungsgemäßes Merkmal liegt in einer Zwischenlage aus Polyamid zur Erhöhung der Weiterreißfestigkeit.

Ein weiteres erfindungsgemäßes Merkmal wird in dem Vorsehen einer Polypropylenlage als oberste Lage mit einer Dicke von 15 µm im Sinne eines Vierlagenverbundes mit einer Polyamidzwischenlage gesehen, durch die oberste Lage die Steifigkeit und Durchstoßfestigkeit erhöht und ebenfalls eine einfache Bedruckung ermöglicht wird.

Weitere Vorteile und Merkmale gehen aus den Unteransprüchen hervor.

Im folgenden wird zum besseren Verständnis der Erfindung ein bevorzugtes Ausführungsbeispiel anhand der Zeichnung näher erläutert. Es zeigt:
- Fig. 1: eine Draufsicht auf eine erfindungsgemäße sterilisationsfähige Dose, in der die Polyamidzwischenlage nicht dargestellt ist, und
- Fig. 2: eine schematische Darstellung der dreilagigen Deckel- oder Siegelfolie, die bei der erfindungsgemäßen Dose ohne Polyamidzwischenlage der Fig. 1 in den Haltering eingesiegelt ist.

In Fig. 1 ist die erfindungsgemäße Aluminiumdose allgemein mit 10 bezeichnet. Sie weist eine bekannte in etwa rechtekkige Form auf, deren Ecken abgerundet sind. Andere Formen sind für den Fachmann jedoch ohne weiteres denkbar. Ebenso sind die Größenverhältnisse nicht besonders kritisch. Das vorliegende Ausführungsbeispiel beschreibt eine konservierten Fisch enthaltende sterilisierte Dose. Es dürfte jedoch einleuchten, daß die erfindungsgemäße Dose sich auch zur Aufnahme anderer Lebensmittel und auch für Flüssigkeiten eignet.

Die erfindungsgemäße Dose 10 weist ein Unterteil 12 auf, das ebenfalls aus Aluminium besteht. Das Material der erfindungsgemäßen Dose 10 und des Unterteils 12 ist jedoch nicht kritisch, sondern kann in breitem Rahmen, auch aus Blech oder Kunststoff gewählt werden. Das Oberteil wird durch die im vorliegenden Fall vierlagigen Verbund, die Polyamidzwischenlage ist nicht gezeigt, einer Deckelfolie gebildet, die planparallel übereinanderliegend die Dosenöffnung vollständig überspannen und verschließen. Hierzu ist am Oberseitenrand des Unterteils 12 ein Haltering 20 aufgebördelt, in dem der Deckelfolienverbund mit seinem Außenrand eingesiegelt ist. Für diese Einsiegelung am Außenrand im Haltering 20, stellt der Stand der Technik unterschiedlichste Ausführungsformen zur Verfügung. Ebenfalls ist aus Fig. 1 eine Lasche 14 ersichtlich, die mit dem Deckelfolienverbund verbunden ist und ein einfaches und sicheres Aufreißen der Dosenöffnung ermöglicht. Hierzu kann im Bereich des Oberseitenrandes des Unterteils eine Aufrißlinie im Deckelfolienverbund vorgesehen sein, die jedoch nicht unbedingt erforderlich ist.

Die Aufreißlasche 14 ermöglicht das Aufreißen der erfindungsgemäßen Dose 10 mit einer Anreißkraft von 23 N, während die Weiterreiß- und Abreißkraft lediglich 9 N beträgt, was eine erhebliche Verbesserung gegenüber den vorbekannten Dosen, unabhängig von ihrem jeweiligen Verschlußsystem darstellt.

Von erfindungswesentlicherer Bedeutung sind hingegen die Merkmale, die aus Fig. 2 hervorgehen. Danach besteht die Deckelfolie aus einem vierlagigen Verbund, plus nicht gezeigter Polyamidzwischenlage, mit den Schichten 22, 24 und 26. Ein derartiger Aufbau hat sich als besonders vorteilhaft erwiesen. Von besonderer erfinderischer Bedeutung ist dabei die Sperrlage 24 aus Aluminium, die entweder als mittlere Lage vorgesehen wird, und lediglich eine Dicke von 5 bis ca. 15 µm, im Ausführungsbeispiel 12 µm aufweist. Der Stand der Technik arbeitet hier im Prinzip mit einlagigen Deckelfolien aus Aluminium, die eine Dicke von ca. 70 µm aufweisen und insofern ca. 5 bis 12 mal so dick sind. Eine derartige Gesamtdicke wird zwar auch durch den erfindungsgemäßen Verbund der Deckelfolie geschaffen, der jedoch beim Öffnen ein anderes Steifigkeitsverhalten zeigt, wodurch das Herausspritzen des Inhalts der Dose 10 verhindert wird. Neben der Aluminiumlage 24 als mittlere Lage ist ein abzugsfähiger Film aus Kunststoff mit einer Dicke von 50 bis 90 µm als unterste Lage 22 erfindungsgemäß erforderlich. Hier hat sich insbesondere ein Polypropylencoextrudat-Peelfilm mit einer Dicke von 70 µm als besonders geeignet erwiesen. Darüber hinaus ist als oberste Schicht eine 15 µm Polypropylenlage 26 einzusetzen, die die Steifigkeit und Durchstoßfestigkeit verbessert. Außerdem läßt sie eine gute Bedruckung zu, was aus wirtschaftlichen Gründen gewünscht wird. Insgesamt läßt sich der Vierlagenverbund mit den übereinander liegenden, aneinandergrenzenden Schichten 22, 24 und 26 bei einer Gesamtdicke von 94 µ plus Polyamidzwischenlage leicht und schnell öffnen, ohne daß hohe Kräfte eingesetzt werden müssen oder ein unangenehmes Verspritzen des Inhalts auftritt. Erfindungsgemäß wird darauf geachtet, den Gesamtverbund so dünn wie möglich zu halten, was insbesondere für die mittige Lage der Aluminiumsperrschicht gilt. Auch ist es in diesem Zusammenhang denkbar, daß Aluminium durch eine Kunststofflage ähnlicher Dicke zu ersetzen. Aluminium wird jedoch bevorzugt.

In der bevorzugten Ausführungsform besteht der Deckelring 20 aus einer Aluminiumlegierung, der außen mit einem Siegellack, welcher einen Polypropylenanteil aufweist, und innen mit einem Schutzlack überzogen ist.

## Patentansprüche

1. Sterilisationsfähige Dose (10) mit einem Unterteil (12) und einer aufreißfähigen Deckelfolie, welche die Dosenöffnung überspannt, und Aufreißlasche (14), wobei am Oberseitenrand des Unterteils (12) ein Haltering (20) aufgebördelt ist, in dem die Deckelfolie mit ihrem Außenrand eingesiegelt ist,
dadurch gekennzeichnet, daß die Deckelfolie aus vier parallel übereinanderliegenden, die Öffnung vollständig überspannenden Lagen (22, 24) besteht, die einen abzugsfähigen Film aus Kunststoff mit einer Dicke von 50 - 90 µm als unterste Lage (22) und eine Sperrlage (24) mit einer Dicke von 5 - 15 µm darüber aus Aluminium umfassen, wobei eine Polypropylenlage (26) mit einer Dikke von 15 µm zur Erhöhung der Steifigkeit und Durchstoßfestigkeit als oberste Lage (26) über der Sperrlage (24) aufgebracht ist, wobei eine erforderliche Anreißkraft in Höhe von < 25 N und eine Weiter- und eine Abreißkraft von < 10 N gegeben ist, und wobei eine Zwischenlage aus Polyamid zur Verbesserung der Weiterreißfestigkeit vorgesehen wird.

2. Sterilisationsfähige Dose (10) nach Anspruch 1, gekennzeichnet durch eine im Bereich des Außenrandes verlaufende Aufrißlinie für den Deckelfolienverbund.

3. Sterilisationsfähige Dose (10) nach einem der vorhergehenden Ansprüche 1 und 2, dadurch gekennzeichnet, daß der Haltering (20) aus einer Aluminiumlegierung besteht, der außen mit einem PP-Anteil aufweisenden Siegellack und innen mit Schutzlack versehen ist.

4. Sterilisationsfähige Dose (10) nach einem der vorhergehenden Ansprüche 1 bis 3, dadurch gekennzeichnet, daß das Unterteil (12) aus Aluminium, Blech oder Kunststoff besteht.

5. Verwendung der sterilisationsfähigen Dose (10) nach einem oder mehreren der vorstehenden Ansprüche 1 bis 4 zur Sterilisation und Aufnahme von konservierten Lebensmitteln, insbesondere Fisch und Fischprodukten.

## Claims

1. A sterilizable can (10) having a lower part and a cover foil that can be torn open and that spans the orifice of the can, and a tear tab (14), wherein a retaining ring is crimped onto the upper edge of the lower part (12) and the cover foil is sealed by its outer edge into this retaining ring,
characterized in that the cover foil comprises four layers (22,24) stacked parallel one on the other completely spanning the orifice, which include a peel-off plastic film with a thickness of 50-90 µm as the bottommost layer (22) and an aluminum barrier layer (24) over it with a thickness of 5-15 µm, wherein a polypropylene layer (26) with a thickness of 15 µm for increasing the rigidity and puncture resistance is applied as the uppermost layer (26) over the barrier layer (24), for improving the resistance to tear propagation is provided, whereby a force required to begin a tear is on the order of < 25 N and the force for continuing a tear and tearing the foil off is on the order of < 10 N, and whereby an intermediate layer of polyamide is provided in order to enhance the tear-propagation resistance.

2. The sterilizable can (10) of claim 1, characterized by a tearing line, extending in the region of the outer edge, for the cover foil composite.

3. The sterilizable can (10) of one of the preceeding claims 1 and 2, characterized in that the retaining ring (20) comprises an aluminum alloy, which is provided on the outside with a sealing coating the contains polypropylene and on the inside with a protective coating.

4. The sterilizable can (10) of on the preceeding claims 1 to 3, characterized in that it comprises aluminum, sheet metal, or plastic.

5. Use of a sterilizable can (10) according to one or more of the preceeding claims 1 to 4 for the sterilization and receipt of preserved foodstuffs, especially fish and fish products.

## Revendications

1. Boîte stérilisable (10) avec une partie inférieure (12) et une feuille de fermeture pouvant être arrachée qui est tendue sur l'ouverture de boîte, et avec une patte d'ouverture (14), une bague de retenue (20), dans laquelle la feuille de fermeture est scellée avec son bord extérieur, étant sertie sur le bord latéral supérieur de la partie inférieure (12), caractérisée en ce que la feuille de fermeture est formée de quatre couches (22, 24) superposées parallèlement et tendues sur toute l'ouverture, lesquelles couches comprennent un film pelable en matière plastique d'une épaisseur de 50 à 90 µm comme couche inférieure (22) et par-dessus celle-ci, une couche d'arrêt (24) en aluminium d'une épaisseur de 5 à 15 µm, une couche en polypropylène (26) d'une épaisseur de 15 µm étant appliquée comme couche supérieure (26) sur la couche d'arrêt (24) pour augmenter la rigidité et la résistance à la perforation, une force de déchirement nécessaire à hauteur de < 25 N et une force de propagation du déchirement et de détachement de < 10 N étant données, et une couche intermédiaire en polyamide étant prévue pour améliorer la résistance à la propagation du déchirement.

2. Boîte stérilisable (10) selon la revendication 1, caractérisée par une ligne d'ouverture s'étendant dans la zone du bord extérieur, pour la feuille de fermeture composite.

3. Boîte stérilisable (10) selon l'une des revendications précédentes 1 et 2, caractérisée en ce que la bague de retenue (20) est en un alliage d'aluminium qui comporte extérieurement un vernis de scellement contenant du polypropylène et intérieurement un vernis de protection.

4. Boîte stérilisable (10) selon l'une des revendications précédentes 1 à 3, caractérisée en ce que la partie intérieure (12) est en aluminium, en tôle ou en matière plastique.

5. Utilisation de la boîte stérilisable (10) selon une ou plusieurs des revendications précédentes 1 à 4, pour stériliser et contenir des conserves alimentaires, en particulier du poisson et des produits de la pêche.
